# EUROPÄISCHE PATENTSCHRIFT

(11) **EP 4 600 448 B1**
(45) Veröffentlichungstag und Bekanntmachung des Hinweises auf die Patenterteilung: **18.03.2026**
(21) Anmeldenummer: 25155806.0
(22) Anmeldetag: 04.02.2025
(51) Int. Cl.: E05B 19/00, E05B 27/00, E05B 29/00

(54) **SCHLIESSVORRICHTUNG UMFASSEND EINEN SCHLIESSZYLINDER MIT RIPPENABTASTUNG DES SCHLÜSSELS MITTELS EINER WIPPE**
LOCKING DEVICE COMPRISING A LOCKING CYLINDER WITH RIB SCANNING OF THE KEY BY MEANS OF A ROCKER
DISPOSITIF DE FERMETURE COMPRENANT UN CYLINDRE DE FERMETURE AVEC BALAYAGE À NERVURES DE LA CLÉ AU MOYEN D'UNE BASCULE

(30) Priorität: 08.02.2024 DE 102024103506
(43) Veröffentlichungstag der Anmeldung: 13.08.2025
(73) Patentinhaber: ASSA ABLOY Sicherheitstechnik GmbH, 72458 Albstadt (DE)
(72) Erfinder: Schmitt, Maximilian, 14129 Berlin (DE)
(74) Vertreter: Wagner, Jürgen

(56) Entgegenhaltungen:
- DE-A1- 2 910 886
- DE-A1- 3 503 660
- US-B2- 9 376 837

## Beschreibung

Die Erfindung betrifft eine Schließvorrichtung umfassend einen Schließzylinder und einen Rippenschlüssel mit Rippenabtastung des Schlüssels mittels einer Wippe gemäß den Merkmalen des Oberbegriffs des Anspruchs 1.

Das Dokument DE 35 03 660 A1 beschreibt eine Schließvorrichtung umfassend einen Schließzylinder und einen Flachschlüssel. Der Schließzylinder umfasst in bekannter Weise ein Schließzylindergehäuse und einen Schließzylinderkern. Der Schließzylinderkern weist einen Schlüsselkanal zum Einführen eines Flachschlüssels auf. Im Schließzylinderkern ist eine hebelartige Wippe drehbar gelagert. Die Wippe weist einen ersten und einen zweiten Hebelarm auf. Der erste Hebelarm besitzt ein Ende, das mit der Spitze des Flachschlüssels zusammenwirkt. Der zweite Hebelarm besitzt einen Tastkopf und einen Sperrfinger. Der Tastkopf wirkt hierbei mit einer Ausnehmung an der Schlüsselseitenfläche zusammen; der Sperrfinger wirkt mit einer Nut des Schließzylindergehäuses zusammen. Beim Einführen eines passenden Flachschlüssels in den Schlüsselkanal wird die Wippe derart verlagert, so dass der zweite Hebelarm in die Ausnehmung an der Schlüsselseitenfläche des Flachschlüssels eingreift und der Sperrfinger mit der Nut des Schließzylindergehäuses außer Eingriff gelangt, wodurch der Schließzylinderkern relativ zum Schließzylindergehäuse drehbar ist.

Das Dokument DE 29 10 886 C beschreibt eine Schließvorrichtung umfassend einen Schließzylinder und einen Flachschlüssel. Der Schließzylinder umfasst in bekannter Weise ein Schließzylindergehäuse und einen Schließzylinderkern. Der Schließzylinderkern weist einen Schlüsselkanal zum Einführen eines Flachschlüssels auf. In bekannter Weise sind im Schließzylinderkern darin verschiebbare Kernstifte und im Schließzylindergehäuse darin verschiebbare Gehäusestifte vorgesehen, die mit Einkerbungen in der Schlüsselbrust des Flachschlüssels zusammenwirken. Zusätzlich ist im Schließzylinderkern eine Aufnahme vorhanden, in der ein Rippenabfragestiftverschiebbar gelagert ist, der mit einer Rippe auf der Schlüsselseitenfläche des Flachschlüssels zusammenwirkt. Wird ein korrekter Flachschlüssel in den Schlüsselkanal eingeführt, so wird der Rippenabfragestift derart verlagert, dass bei Drehung des Schließzylinderkerns der Rippenabfragestift die Gehäusestifte passieren kann. Wird jedoch ein Flachschlüssel eingeführt, der keine Rippe auf der Schlüsselseitenfläche aufweist, so wird bei einer Drehung des Schließzylinderkerns, wenn der Rippenabfragestift die Gehäusestifte passiert, der entsprechende Gehäusestift in die Aufnahme des Schließzylinderkerns, in der der Rippenabfragestift gelagert ist, einfahren und so eine weitere Drehung des Schließzylinderkerns verhindern.

Es ist daher die Aufgabe der vorliegenden Erfindung, eine Schließvorrichtung mit einer erhöhten Sicherheit und einem verbesserten Kopierschutz bereitzustellen. Insbesondere soll das Sicherheitsmerkmal der Rippenabtastung verbessert werden.

Diese Aufgabe wird erfindungsgemäß durch eine Schließvorrichtung mit den Merkmalen des Anspruchs 1 gelöst.

Erfindungsgemäß wird eine Schließvorrichtung, umfassend einen Rippenschlüssel und einen Schließzylinder vorgeschlagen, wobei der Rippenschlüssel einen Schlüsselrücken, zwei Schlüsselseitenflächen und eine Schlüsselbrust aufweist, wobei der Schließzylinder ein Schließzylindergehäuse und einen im Schließzylindergehäuse drehbar gelagerten Schließzylinderkern aufweist, wobei der Schließzylinderkern einen Schlüsselkanal aufweist, in den der Rippenschlüssel einführbar ist, wobei im Schließzylinderkern eine Wippe um eine Drehachse drehbar gelagert ist, wobei die Wippe einen ersten Tastkopf und einen zweiten Tastkopf umfasst, wobei der erste Tastkopf und der zweite Tastkopf in den Schlüsselkanal hineinragen, wobei die Wippe derart konfiguriert ist, dass beim Einführen des Rippenschlüssels in den Schlüsselkanal aufgrund des Kontakts des Rippenschlüssels mit zumindest dem ersten Tastkopf und dem zweiten Tastkopf die Wippe gedreht wird. Wesentlich dabei ist, dass die Drehachse der Wippe senkreckt zur Schlüsselseitenfläche des Rippenschlüssels orientiert ist, dass auf derjenigen der Schlüsselseitenflächen, welcher der Wippe zugewandt ist, ein erster Rippenabschnitt und ein zweiter Rippenabschnitt angeordnet sind, die durch eine Nut voneinander getrennt sind.

Beim Einführen des Rippenschlüssels in den Schließkanal des Schließzylinders kann der erste Tastkopf bzw. der zweite Tastkopf in Kontakt mit dem Rippenschlüssel bzw. der Rippe mit dem ersten Rippenabschnitt gelangen. Infolge der Anordnung der Drehachse der Wippe senkreckt zur Schlüsselseitenfläche des Rippenschlüssels wird die Wippe beim weiteren Einführen des Rippenschlüssels um die Drehachse gedreht. Dabei wirkt der zweite Tastkopf bzw. der erste Tastkopf mit dem zweiten Rippenabschnitt zusammen, um die Drehung der Wippe zu ermöglichen. Bei korrekter Rippenstruktur des Schlüssels dreht sich die Wippe so, dass der Rippenschlüssel in den Schließzylinder bis zum Anschlag eingeführt werden kann.

Insbesondere weist der Rippenschlüssel an seinen Seitenflächen zumindest eine erhaben ausgebildete Rippe auf. Die zumindest eine Rippe weist eine längere Längserstreckung und eine schmälere Quererstreckung auf. Vorzugsweise verläuft die wenigstens eine Rippe schräg zur Längserstreckung des Schlüssels. Insbesondere verläuft die wenigstens eine Rippe mit ihrer Längserstreckung gegen die Längserstreckung des Rippenschlüssels oder die Einführrichtung des Rippenschlüssels geneigt. Die Neigung kann einen Winkel zur Einführrichtung im Bereich von plus/minus 1° bis plus/minus 30°, vorzugsweise um plus/minus 2° bis plus/minus 20°, höchst bevorzugt plus/minus 2° betragen.

Vorzugsweise ist im Schließzylinderkern zumindest ein Führungssteg angeordnet, der mit dem ersten Rippenabschnitt und mit dem zweiten Rippenabschnitt zusammenwirkt, wobei der zumindest eine Führungssteg gegenüber der Einführrichtung des Rippenschlüssels schräg verlaufend angeordnet ist, wobei der Winkel der Neigung des zumindest einen Führungsstegs gegenüber der Einführrichtung gleich dem Winkel der Neigung des ersten Rippenabschnitts und des zweiten Rippenabschnitts gegenüber der Einführrichtung ist.

Insbesondere sind im Schließzylinderkern zwei Führungsstege angeordnet, die zueinander parallel ausgerichtet sind und dabei einen Führungskanal bilden, wobei der erste Rippenabschnitt und der zweite Rippenabschnitt zwischen den zwei Führungsstegen in dem Führungskanal geführt sind.

Vorzugsweise stehen die Tastköpfe der Wippe so weit in den Schließkanal vor, dass diese beim Einführen des Rippenschlüssels in Kontakt mit den Rippen des Schlüssels gelangen. Bei korrekter Rippenstruktur wird die Wippe derart gedreht, dass die beiden Tastköpfe jeweils in eine zwischen den erhabenen Rippen angeordnete Aussparung oder Nut eingreifen, so dass der Rippenschlüssel in den Schließzylinder eingeführt werden kann.

Sofern die Rippenstruktur nicht korrekt ausgebildet ist, kann sich die Wippe nicht wie vorgesehen drehen. Die Tastköpfe gelangen dann in Kontakt mit der erhabenen Rippenstruktur und verklemmen den Schlüssel im Schließkanal. Da die Wippe ausschließlich drehbar gelagert ist, und insbesondere nicht federnd gelagert ist, kann die Wippe dem Rippenschlüssel nicht ausweichen und blockiert so bei einer falschen Rippenstruktur ein Einschieben des Rippenschlüssel in den Schließkanal des Schließzylinders. Dadurch wird eine Betätigung des Schließzylinders durch einen nicht korrekten Schlüssel wirksam verhindert. Sofern der Rippenschlüssel keine korrekte Rippenstruktur aufweist, verhindert also die Wippe das weitere Einschieben des Rippenschlüssels bis auf Anschlag und damit eine Betätigung des Schließzylinders.

Der Rippenschlüssel kann vorzugsweise als ein Zylinderschlüssel ausgebildet sein. Insbesondere weist der Rippenschlüssel zwei zueinander parallele Schlüsselseitenflächen und eine Schlüsselbrust sowie einen Schlüsselrücken auf, wobei die Seitenflächen eine größere Quererstreckung als der Schlüsselrücken und/oder die Schlüsselbrust aufweisen.

Insbesondere weist der Rippenschlüssel eine flache Form mit parallelen Seitenflächen und schmälerem Schlüsselrücken und Schlüsselbrust auf. Insbesondere weist der Rippenschlüssel einen im wesentlichen rechteckigen Querschnitt auf. Vorzugsweise liegt der Schlüsselrücken der Schlüsselbrust gegenüber, und die zwei Schlüsselseitenflächen liegen einander gegenüber. Die zwei Schlüsselseitenflächen sind vorzugsweise parallel zueinander angeordnet. Der Abstand der beiden parallelen Schlüsselseitenflächen wird durch den Schlüsselrücken oder die Schlüsselbrust definiert.

Die zwei Schlüsselseitenflächen können die gleiche Rippenstruktur, oder jeweils eine unterschiedliche Rippenstruktur aufweisen. Vorzugsweise ist die Oberfläche des Schlüsselrückens eben ausgebildet und weist keine Oberflächenstrukturen wie Rippen, Mulden, Ausnehmungen oder dergleichen auf.

Die Oberfläche des Schlüsselrückens erstreckt sich in zwei Richtungen, und zwar in einer Längserstreckungsrichtung des Schlüsselrückens und in einer Quererstreckungsrichtung des Schlüsselrückens. Die Längserstreckungsrichtung des Schlüsselrückens entspricht der Einführrichtung des Schlüssels; die Quererstreckungsrichtung des Schlüsselrückens erstreckt sich rechtwinkelig zur Längserstreckungsrichtung des Schlüsselrückens.

Die Oberfläche jeder der zwei Schlüsselseitenflächen erstreckt sich in zwei Richtungen, und zwar in einer Längserstreckungsrichtung der Schlüsselseitenfläche und in einer Quererstreckungsrichtung der Schlüsselseitenfläche. Die Längserstreckungsrichtung der Schlüsselseitenfläche entspricht der Einführrichtung des Schlüssels; die Quererstreckungsrichtung der Schlüsselseitenfläche erstreckt sich rechtwinkelig zur Längserstreckungsrichtung der Schlüsselseitenfläche.

Vorzugsweise ist die Abmessung des Schlüsselrückens in Quererstreckungsrichtung des Schlüsselrückens kleiner als die Abmessung der Schlüsselseitenfläche in Quererstreckungsrichtung der Schlüsselseitenfläche. Insbesondere ist die Abmessung des Schlüsselrückens in Quererstreckungsrichtung des Schlüsselrückens kleiner als 50%, vorzugsweise kleiner als 30%, höchst vorzugsweise kleiner als 20%, der Abmessung der Schlüsselseitenfläche in Quererstreckungsrichtung der Schlüsselseitenfläche.

Vorzugsweise wirkt die Wippe mit nur einer der zwei Schlüsselseitenflächen zusammen, oder ist nur an einer Seitenfläche angeordnet. Es sind auch Ausführungen möglich, bei denen zwei Wippen vorgesehen sind, wobei jeweils eine Wippe an einer der beiden Schlüsselseitenflächen angeordnet ist.

Insbesondere ist die Wippe nicht federnd gelagert.

Vorzugsweise erstreckt sich die Rippe an einer Seitenfläche des Rippenschlüssels mit ihrer Längserstreckung in etwa in Einführrichtung des Schlüssels, oder ist schräg zur Längserstreckung des Schlüssels verlaufend angeordnet, und weist eine schmälere Quererstreckung als Längserstreckung auf. Insbesondere ist die Quererstreckung der Rippe schmal im Vergleich zu der Quererstreckung einer der Seitenflächen ausgebildet. Insbesondere ist die Abmessung der Quererstreckung der Rippe kleiner als 30%, vorzugsweise kleiner als 20%, höchst vorzugsweise kleiner als 10%, der Abmessung der Schlüsselseitenfläche in Quererstreckungsrichtung der Schlüsselseitenfläche.

Insbesondere kann der erste Rippenabschnitt und der zweite Rippenabschnitt auf dem Rippenschlüssel derart in Flucht zueinander angeordnet sein, dass diese zusammen einen einzigen Rippenverlauf ergeben. Die Flucht der Rippenabschnitte, oder der Verlauf der Rippe, kann dabei gegen die Einführrichtung des Schlüssels geneigt sein, insbesondere um einen Winkel im Bereich von plus/minus 1 Grad bis zu plus/minus 40 Grad geneigt sein. Insbesondere können die beiden Rippenabschnitte an derselben Rippe des Rippenschlüssels angeordnet sein.

Vorzugsweise kann bei vollständig in den Schlüsselkanal eingeführten Rippenschlüssel die Wippe so orientiert sein, dass einer der Tastköpfe in die Nut zwischen dem ersten Rippenabschnitt und dem zweiten Rippenabschnitt hineinragt. Vorzugsweise kann die Wippe so gestaltet sein, dass die Wippe ausschließlich mit dem Rippenschlüssel direkten Kontakt hat. Dies bedeutet, dass die Wippe nicht mit dem Schließzylindergehäuse oder mit einer Nut oder einer Ausnehmung des Schließzylindergehäuses direkten Kontakt hat oder in Eingriff gelangt.

Insbesondere kann vorgesehen sein, dass der erste Tastkopf und der zweite Tastkopf identisch ausgeformt sind. Beispielsweise können der erste Tastkopf und der zweite Tastkopf die Form eines flachen Zylinders aufweisen.

Insbesondere kann in einer Ausgestaltung vorgesehen sein, dass der erste Rippenabschnitt eine Anschrägung und der zweite Rippenabschnitt eine Anschrägung aufweisen. Die Anschrägung ist jeweils in Richtung der Schlüsselspitze weisend am vorderen Ende des Rippenabschnitts angeordnet. Das vordere Ende ist vorzugsweise das von der Schlüsselreide abgewandte Ende der Rippe oder des Rippenabschnitts. Die Anschrägungen können so konfiguriert sein, dass beim Einführen des Rippenschlüssels in den Schlüsselkanal die Anschrägung des ersten Rippenabschnitts mit dem zweiten Tastkopf in Kontakt gelangt und eine Drehung der Wippe um die Drehachse bewirkt derart, dass der erste Tastkopf in die Nut zwischen dem ersten Rippenabschnitt und dem zweiten Rippenabschnitt gelangt, und dass bei weiterem Einführen des Rippenschlüssels in den Schlüsselkanal die Anschrägung des zweiten Rippenabschnitts mit dem ersten Tastkopf in Kontakt gelangt und eine Drehung der Wippe bewirkt derart, dass der zweite Tastkopf in die Nut zwischen dem ersten Rippenabschnitt und dem zweiten Rippenabschnitt gelangt.

Insbesondere kann in einer Ausgestaltung vorgesehen sein, dass der Schließzylinderkern eine Ausnehmung aufweist, in der ein Rippenabfragestift radial zur Drehachse des Schließzylinderkerns bewegbar gelagert ist. Über den Rippenabfragestift kann die korrekte Rippenstruktur abgetastet werden, um den Kopierschutz weiter zu erhöhen.

Es kann vorgesehen sein, dass der Rippenabfragestift ein Ende aufweist, welches mit einer Anschrägung versehen ist und konfiguriert ist, durch den ersten Rippenabschnitt beim Einführen des Rippenschlüssels in den Schlüsselkanal radial verlagert zu werden.

Entsprechend kann im Schließzylindergehäuse ein Gehäusestift bewegbar gelagert sein und die Ausnehmung, in der der Rippenabfragestift aufgenommen ist, so dimensioniert sein, dass ein teilweises Einfahren des Gehäusestifts in die Ausnehmung ermöglicht ist.

Insbesondere kann der Gehäusestift beaufschlagt durch eine Gehäusefeder bewegbar gelagert sein, wobei die Gehäusefeder den Gehäusestift radial zur Drehachse des Schließzylinderkerns beaufschlagt. Dadurch kann der Gehäusestift in den drehbaren Schließzylinderkern eingreifen und dessen weitere Drehung ab einem bestimmten Drehwinkel verhindern, sollte die Rippenstruktur nicht vorhanden oder zu klein sein.

Insbesondere kann die Wippe an dem Schließzylinderkern drehbar gelagert sein. Die Wippe kann einen Lagerzapfen aufweisen, der in dem Schließzylinderkern in einer zu dem Lagerzapfen korrespondierenden Aussparung aufgenommen ist. Vorzugsweise bildet der Lagerzapfen die Drehachse der Wippe. Der Lagerzapfen der Wippe greift vorzugsweise mit Spiel in die Aussparung des Schließzylinderkerns ein, wodurch eine stabile Lagerung der Wippe in Bezug auf den Schließzylinderkern realisiert und insbesondere eine Verklemmung beim Einschieben eines Schlüssels in den Schließzylinder verhindert wird.

Weiter kann vorgesehen sein, dass die Aussparung für den Lagerzapfen in Form einer zylindrischen Bohrung im Zylinderkern ausgebildet ist, wobei die Zylinderachse der Aussparung kollinear zur Drehachse der Wippe ist. Hierdurch wird eine Lagerung realisiert, die technisch einfach zu fertigen ist.

Vorzugsweise ist die Wippe nicht translatorisch verlagerbar und ausschließlich um eine einzige Drehachse drehbar. Vorzugsweise ist die Wippe aufgrund der Lagerung über Lagerzapfen in der Aussparung des Schließzylinderkerns mit dem Schließzylinderkern in unmittelbarem Kontakt, und über die Tastköpfe mit dem Rippenschlüssel in unmittelbarem Kontakt. Vorzugsweise hat die Wippe keinen unmittelbaren Kontakt zu dem Schließzylindergehäuse.

Im Folgenden wird die Erfindung unter Zuhilfenahme der beiliegenden Zeichnungen beispielhaft erläutert.
- Fig. 1a: zeigt einen Rippenschlüssel der erfindungsgemäßen Schließvorrichtung mit korrekter Rippenfräsung.
- Fig. 1b: zeigt den Rippenschlüssel mit korrekter Rippenfräsung, eingeführt in den Schließzylinder.
- Fig. 1c: zeigt den Rippenschlüssel mit korrekter Rippenfräsung in Zusammenwirkung mit der Wippe und dem Rippenabfragestift.
- Fig. 1d: zeigt einen Querschnitt durch den Schließzylinder der erfindungsgemäßen Schließvorrichtung, in den der Rippenschlüssel mit korrekter Rippenfräsung eingeführt ist.
- Fig. 2a: zeigt einen nicht erfindungsgemäßen Rippenschlüssel mit einer durchgehenden Rippe.
- Fig. 2b: zeigt den Rippenschlüssel mit durchgehender Rippe, eingeführt in den Schließzylinder.
- Fig. 2c: zeigt einen Querschnitt durch den Schließzylinder, in den der Rippenschlüssel mit komplett abgefräster Rippe eingeführt ist.
- Fig. 3: zeigt den Rippenabfragestift.
- Fig. 4: zeigt die Wippe.
- Fig. 5a: zeigt den Rippenschlüssel mit korrekter Rippenfräsung, eingeführt in den Schließzylinder, zusammen mit der Wippe.
- Fig. 5b: zeigt einen Querschnitt durch den Schließzylinder der erfindungsgemäßen Schließvorrichtung, in den der Rippenschlüssel mit korrekter Rippenfräsung eingeführt ist, wobei der Schnitt durch den Lagerzapfen der Wippe verläuft.
- Fig. 6a: zeigt eine Frontansicht des Schließzylinderkerns.
- Fig. 6b: zeigt einen Schnitt durch den Schließzylinderkern.

Die Schließvorrichtung umfasst einen Schließzylinder und einen Rippenschlüssel. Der Schließzylinder weist ein Schließzylindergehäuse 4g und einen Schließzylinderkern 4k auf. Der Schließzylinderkern 4k ist in einer Bohrung des Schließzylinderkerns 4k drehbar, aber axial nicht verschiebbar, gelagert. Der Schließzylinderkern 4k weist einen Schlüsselkanal zum Einführen eines Rippenschlüssel 1 auf, wobei sich der Schlüsselkanal in axialer Richtung des Schließzylinderkern 4k erstreckt.

Der Rippenschlüssel 1 weist eine Schlüsselreide und einen Schlüsselschaft auf. Der Schlüsselschaft ist mit einem Schlüsselanschlag 1an versehen. Der Schlüsselschaft weist zwei gegenüberliegende Schlüsselflanken und eine Schlüsselbrust auf. Die Schlüsselbrust ist in bekannter Weise mit einer Mehrzahl von Einkerbungen versehen, wobei jede der Einkerbungen mit jeweils einem der Kernstifte 4ks des Schließzylinderkerns 4k zusammenwirkt, die im Schließzylinderkern 4k radial verschiebbar gelagert sind, und jeder Kernstift 4ks mit einem der Gehäusestifte 4gs des Schließzylindergehäuses 4g zusammenwirkt, die im Schließzylindergehäuse 4g radial verschiebbar gelagert sind.

An einer der Schlüsselseitenflächen oder auf den beiden Schlüsselseitenflächen ist eine Rippe ausgebildet. Die Rippe erstreckt sich hierbei in Einführrichtung des Rippenschlüssels 1 und steht senkrecht zur Einführrichtung von der Schlüsselseitenfläche ab. Die Rippe hat einen im Wesentlichen rechteckigen Querschnitt.

In Fig. 4 ist die Wippe 2 dargestellt. Die Wippe 2 ist in einer Aussparung des Schließzylinderkerns 4k drehbar gelagert. Die Wippe 2 weist einen Wippenkörper mit einer Basisfläche 2b auf. Von der Basisfläche 2b ragen ein erster Tastkopf 21 und ein zweiter Tastkopf 22 hervor. Von der Wippe 2 steht ein erhabener Bereich hervor, der die Form eines Kreissegments besitzt. Die Wippe 2 ist so gestaltet, dass der erste Tastkopf 21 und der zweite Tastkopf 22 in den Schlüsselkanal hineinragen. Die Drehachse der Wippe steht hierbei senkrecht auf der Basisfläche der Wippe und senkrecht zur Schlüsselseitenfläche des Rippenschlüssels 1.

In Fig. 3 ist der Rippenabfragestift 3 dargestellt. Der Rippenabfragestift ist in einer Ausnehmung des Schließzylinderkerns 4k radial verschieblich gelagert. Der Rippenabfragestift 3 weist eine Anschrägung 3a und eine Endfläche 3e auf.

Die Anschrägung 3a wirkt mit einer Rippe des Rippenschlüssels 1 zusammen. Wird ein passender Rippenschlüssel in den Schlüsselkanal des Schließzylinderkerns 4k eingeführt, so trifft eine Rippe mit ihrer Vorderkante auf die Anschrägung 3a des Rippenabfragestifts 3, wodurch der Rippenabfragestift 3 radial nach außen, das heißt von der Achse des Schließzylinderkerns 4k verlagert wird. Bei einem vollständig eingeführten passenden Rippenschlüssel 1 ist dann der Rippenabfragestift 3 so weit radial nach außen verlagert, dass die Endfläche 3e mit dem Außenumfang des Schließzylinderkerns 4k fluchtet.

Fig. 5a zeigt den Rippenschlüssel 1 mit korrekter Rippenfräsung, eingeführt in den Schließzylinder, zusammen mit der Wippe 2. **In** dieser Figur ist der Lagerzapfen 2z der Wippe 2 dargestellt. Der Lagerzapfen 2z ist auf auf der Rückseite des Wippenkörpers ausgebildet. Die Rückseite des Wippenkörpers ist diejenige Seite der Wippe 2, die der Basisfläche 2b abgewandt ist, oder die den beiden Tastköpfen 21, 22 abgewandt ist.

Fig. 5b zeigt einen Querschnitt durch den Schließzylinder der erfindungsgemäßen Schließvorrichtung, in den der Rippenschlüssel 1 mit korrekter Rippenfräsung eingeführt ist, wobei der Querschnitt durch den Lagerzapfen 2z der Wippe 2 verläuft. Der Lagerzapfen 2z ist in der Aussparung 4a des Schließzylinderkerns 4k aufgenommen und definiert die Drehachse D der Wippe. Die Wippe 2 ist derart in der Aussparung 4a gelagert, dass die Wippe 2 ausschließlich um die Drehachse D drehbar gelagert ist. Ansonsten ist die Wippe 2 starr an dem Schließzylinderkern 4k gelagert.

Fig. 6a zeigt eine Frontansicht des Schließzylinderkerns 4k. Der Rippenschlüssel 1 ist in Figur 6a nicht dargestellt. Dies bedeutet, dass Fig. 6a den Schließzylinderkern 4k bei nicht eingeführtem Rippenschlüssel 1 zeigt. Fig. 6a gewährt eine Einsicht in den Schlüsselkanal des Schließzylinderkerns 4k. Im Schlüsselkanal sind zwei Führungsstege 4f angeordnet, die mit den entsprechenden Rippen 4r des Rippenschlüssels 1 zusammenwirken. Die zwei Führungsstege 4f verlaufen parallel zueinander und bilden einen Führungskanal 4ka aus, wobei der erste Rippenabschnitt und der zweite Rippenabschnitt zwischen den zwei Führungsstegen in dem Führungskanal geführt sind.

Fig. 6b zeigt einen Schnitt durch den Schließzylinderkern. Die Führungsstege 4f des Schließzylinderkerns 4k verlaufen hierbei schräg zur Längserstreckung des Schließzylinderkerns. Wie in den Figuren 1a und 1c dargestellt, verläuft der erste Rippenabschnitt 1r1 und der zweite Rippenabschnitt 1r2 schräg zur Einführrichtung des Rippenschlüssels. Die Neigung des Verlaufs des ersten Rippenabschnitts 1r1 und des zweiten Rippenabschnitts beträgt 2°.

Der Neigungswinkel der zwei Führungsstege 4f gegenüber der Einführrichtung ist gleich dem Winkel der Neigung des ersten Rippenabschnitts 1r1 und des zweiten Rippenabschnitts 1r2 gegenüber der Einführrichtung. Durch den Eingriff des ersten Rippenabschnitts 1r1 und des zweiten Rippenabschnitts 1r2 in den Führungskanal 4ka wird während des Einführens des Rippenschlüssels 1 in den Schließzylinderkern 4k der Rippenschlüssel 1 über dessen gesamten Einführweg geführt.

Aufgrund des Neigungswinkels der zwei Führungsstege 4f, bzw. des Neigungswinkels des ersten Rippenabschnitts 1r1 und des zweiten Rippenabschnitts 1r2 gegenüber der Einführrichtung ändert der Rippenschlüssel 1 beim Einführen seine radiale Position in Bezug auf die Achse des Schließzylinderkerns 4k. Der Rippenschlüssel 1 ist jedoch während des Einführens in den Schließzylinderkern 4k stets gerade ausgerichtet.

Im Folgenden wird in einem ersten Beispiel das Einführen eines Rippenschlüssels 1 mit korrekter Rippenstruktur, d.h. eines Rippenschlüssels 1 beschrieben. Hierbei ist die Rippe nicht als eine durchgehende Rippe ausgestaltet. Die Rippenstruktur weist einen ersten Rippenabschnitt und einen zweiten Rippenabschnitt auf, die voneinander durch eine Nut getrennt sind. Bei der Nut kann es sich um eine Abfräsung handeln. In einem zweiten Beispiel wird das Einführen eines falschen Rippenschlüssels 1 beschrieben, bei dem an der Schlüsselseitenfläche eine durchgehende Rippe 1rd vorgesehen ist und keine Nut vorhanden ist.

### Erstes Beispiel: Rippenschlüssel mit korrekter Rippenstruktur

Ein Rippenschlüssel 1 mit korrekter Rippenfräsung ist in Fig. 1a dargestellt. Auf der Schlüsselseitenfläche des Rippenschlüssels 1 ist eine Rippe vorhanden, die von der Schlüsselseitenfläche des Rippenschlüssels 1 senkrecht vorsteht. Diese Rippe ist jedoch nicht als eine durchgehende Rippe 1rd ausgebildet, sondern aus einem ersten Rippenabschnitt 1r1 und einem zweiten Rippenabschnitt 1r2 ausgebildet ist. Der erste Rippenabschnitt 1r1 und der zweite Rippenabschnitt 1r2 sind durch eine Nut getrennt. Hierbei ist der zweite Rippenabschnitt 1r2 näher an der Schlüsselspitze angeordnet als der erste Rippenabschnitt 1r1.

Die Längen des ersten Rippenabschnitts 1r1, des zweiten Rippenabschnitts 1r2 und die Nut sind dabei so bemessen, dass der Rippenschlüssel 1 vollständig in den Schlüsselkanal eingeführt werden kann, und dass bei vollständig in den Schlüsselkanal eingeführten Rippenschlüssel 1 der Schließzylinderkern 4k innerhalb des Schließzylindergehäuses 4g drehbar ist. Da die Nut durch eine Fräsvorgang hergestellt sein kann, wird diese Ausgestaltung der Rippenstruktur im Folgenden als korrekte Rippenfräsung bezeichnet.

Wird der Rippenschlüssel 1 mit korrekter Rippenfräsung in den Schlüsselkanal des Schließzylindergehäuses 4g eingeführt, kommt während des Einführens des Rippenschlüssels 1 in den Schlüsselkanal zuerst der zweite Rippenabschnitt des Rippenschlüssels 1 mit dem zweiten Tastkopf 22 der zweiarmigen Wippe 2 in Kontakt. Der zweite Rippenabschnitt 1r2 ist mit einer Anschrägung 1a2 versehen, an welcher der zweite Tastkopf 22 während des Einführens entlanggleitet, was zu einer Drehung der Wippe 2 im Uhrzeigersinn führt. Nachdem der zweite Rippenabschnitt 1r2 die Wippe 2 passiert hat, ist die Wippe 2 durch die vorangehende Drehung so orientiert, dass der erste Tastkopf 21 in den Bewegungsbereich des ersten Rippenabschnitts 1r1 gelangt. Bei weiterem Einführen des Rippenschlüssels 1 in den Schlüsselkanal trifft der erste Rippenabschnitt 1r1 auf den ersten Tastkopf 21. Der erste Rippenabschnitt 1r1 ist mit einer Anschrägung 1a1 versehen, an welcher der erste Tastkopf 21 entlanggleitet, was zu einer Drehung der Wippe 2 im Gegenuhrzeigersinn führt. Durch diese Drehung der Wippe 2 gelangt der zweite Tastkopf 22 in den Bereich der Rippenfräsung zwischen dem ersten Rippenabschnitt 1r1 und dem zweiten Rippenabschnitt 1r2.

Beim Einführen des Rippenschlüssels1 in den Schlüsselkanal trifft der zweite Rippenabschnitt 1r2 auf den Rippenabfragestift 3. Der Rippenabfragestift 3 ist mit einer Anschrägung 3a versehen, so dass der Rippenabfragestift 3 radial nach außen, d.h. von der Mittelachse des Schließzylinderkerns 4k weg verlagert wird, wenn beim Einführen des Rippenschlüssels 1 in den Schlüsselkanal der zweite Rippenabschnitt 1r2 auf die Anschrägung 3a des Rippenabfragestift 3 trifft.

Zuletzt gelangt dann der Schlüsselanschlag 1an des Rippenschlüssels 1 in Kontakt mit dem Schließzylinderkern 4k, wodurch der Rippenschlüssel 1 vollständig in den Schließzylinderkern 4k eingeführt ist. Diese vollständig eingeführte Stellung ist in Fig. 1b dargestellt.

In dieser vollständig eingeführten Stellung des Rippenschlüssels 1 liegt der zweite Rippenabschnitt 1r2 am Rippenabfragestift 3 derart an, dass eine obere Seite 3o des Rippenabfragestifts 3 mit dem Außenumfang des Schließzylinderkerns 4k fluchtet. Hierdurch ist sichergestellt, dass bei einer Drehung des Schließzylinderkerns 4k die Gehäusestifte 4gs des Schließzylindergehäuses 4g am Schließzylinderkern 4k bzw. an der oberen Seite des Rippenabfragestifts 3 abgleiten können und eine vollständige Drehung des Schließzylinderkerns 4k innerhalb des Zylindergehäuses 4g ermöglicht wird.

### Zweites Beispiel: Rippenschlüssel mit durchgehender Rippe

Ein Rippenschlüssel 1 mit einer durchgehenden Rippe 1rd, d.h. ein Rippenschlüssel 1 ohne Rippenfräsung, ist in Fig. 2a dargestellt. Wird der Rippenschlüssel 1 ohne Rippenfräsung, das heißt mit einer durchgehenden Rippe 1rd in den Schlüsselkanal des Schließzylindergehäuses 4g eingeführt, kommt während des Einführens des Rippenschlüssels 1 in den Schlüsselkanal zuerst die durchgehende Rippe 1rd mit ersten Tastkopf 21 der zweiarmigen Wippe 2 in Kontakt.

Bei weiterem Einführen des Rippenschlüssels 1 in den Schlüsselkanal trifft der erste Tastkopf 21 dann auf die Vorderkante der durchgehenden Rippe 1rd, was zu einer Drehung der Wippe 2 führt. Durch diese Drehung der Wippe 2 liegt der erste Tastkopf 21 an der Unterkante der Rippe an. Gleichzeitig wird hierbei die Wippe 2 so gedreht, dass der zweite Tastkopf 22 in den Bewegungsbereich der durchgehenden Rippe 1rd hineinragt. Bei weiterem Einführen des Rippenschlüssels 1 in den Schlüsselkanal kommt dann die Vorderkante der durchgehenden Rippe 1rd in Kontakt mit dem zweiten Tastkopf 22 der Wippe 2. Ein weiteres Einschieben des Rippenschlüssels 1 wird hierdurch behindert, da der zweite Tastkopf 22 der Wippe 2 an der Vorderkante der Rippe anliegt und der erste Tastkopf 21 der Wippe an der Unterkante der Rippe anliegt.

Dies ist in Fig. 2b dargestellt. Der Rippenschlüssel 1 kann nicht vollständig in den Schlüsselkanal eingeführt werden, da die Vorderkante der durchgehenden Rippe 1rd am zweiten Tastkopf 22 der Wippe anliegt. In Fig. 2b ist weiter zu erkennen, dass die durchgehende Rippe 1rd nicht mit dem Rippenabfragestift 3 in Kontakt ist, da der Rippenschlüssel 1 nicht vollständig in den Schlüsselkanal eingeführt ist. Eine Drehung des Schließzylinderkerns 4k ist nicht möglich, da der Rippenschlüssel 1 nicht vollständig in den Schlüsselkanal eingeführt ist.

### Drittes Beispiel: Rippenschlüssel mit komplett abgefräster Rippe

Fig. 2c zeigt einen Querschnitt durch den Schließzylinder, in den der Rippenschlüssel mit komplett abgefräster Rippe eingeführt ist. In diesem Fall ist es möglich, den Rippenschlüssel bis auf Anschlag in den Schlüsselkanal einzuführen, da die Wippe 2 keine blockierende Wirkung auf das Einführen des Rippenschlüssels hat. Eine Drehung des Schließzylinderkerns 4k ist, zumindest in einem bestimmten Winkelbereich, möglich. Bei einer Drehung des Schließzylinderkerns 4k gelangt jedoch der Bereich des Schließzylinderkerns 4k, in dem der Rippenabfragestift 3 gelagert ist, in den Bereich des Schließzylindergehäuses 4g, in dem die Gehäusestifte 4gs gelagert sind. Hierbei kann einer der Gehäusestifte 4gs, beaufschlagt durch die dem Gehäusestift 4gs zugeordnete Gehäusefeder 4gf, in die dem Rippenabfragestift 3 zugeordnete Aufnahme des Schließzylinderkerns 4k einfahren. Dadurch wird eine weitere Drehung des Schließzylinderkerns 4k verhindert.

### Bezugszeichenliste

- D: Drehachse
- 1: Rippenschlüssel
- 1a1: Anschrägung des ersten Rippenabschnitts
- 1a2: Anschrägung des zweiten Rippenabschnitts
- 1r1: erster Rippenabschnitt
- 1r2: zweiter Rippenabschnitt
- 1rd: durchgehende Rippe
- 1an: Schlüsselanschlag
- 1rei: Schlüsselreide
- 2: Wippe
- 2b: Basisfläche der Wippe
- 21: erster Tastkopf
- 22: zweiter Tastkopf
- 2z: Lagerzapfen der Wippe
- 3: Rippenabfragestift
- 3a: Anschrägung des Rippenabfragestifts
- 3e: Endfläche des Rippenabfragestifts

- 4a: Aussparung des Schließzylinders
- 4k: Schließzylinderkern
- 4ka: Führungskanal
- 4f: Führungssteg
- 4g: Schließzylindergehäuse
- 4ks: Kernstift
- 4gs: Gehäusestift
- 4gf: Gehäusefeder

## Patentansprüche

1. Schließvorrichtung,
umfassend einen Rippenschlüssel (1) und einen Schließzylinder, wobei der Rippenschlüssel (1) einen Schlüsselrücken, zwei Schlüsselseitenflächen und eine Schlüsselbrust aufweist,
wobei der Schließzylinder ein Schließzylindergehäuse (4g) und einen im Schließzylindergehäuse (4g) drehbar gelagerten Schließzylinderkern (4k) aufweist,
wobei der Schließzylinderkern (4k) einen Schlüsselkanal aufweist, in den der Rippenschlüssel (1) einführbar ist,
wobei im Schließzylinderkern (4k) eine Wippe (2) um eine Drehachse (D) drehbar gelagert ist,
wobei die Wippe (2) einen ersten Tastkopf (21) und einen zweiten Tastkopf (22) umfasst, wobei der erste Tastkopf (21) und der zweite Tastkopf (22) in den Schlüsselkanal hineinragen,
wobei die Wippe (2) konfiguriert ist, dass beim Einführen des Rippenschlüssels (1) in den Schlüsselkanal aufgrund des Kontakts des Rippenschlüssels mit zumindest dem ersten Tastkopf (21) und dem zweiten Tastkopf (22) die Wippe (2) um die Drehachse (D) gedreht wird, **dadurch gekennzeichnet,**
**dass** die Drehachse (D) der Wippe (2) senkreckt zur Schlüsselseitenfläche des Rippenschlüssels (1) orientiert ist, dass auf derjenigen der Schlüsselseitenflächen, welcher der Wippe (2) zugewandt ist, ein erster Rippenabschnitt (1r1) und ein zweiter Rippenabschnitt (1r2) angeordnet sind, die durch eine Nut voneinander getrennt sind.

2. Schließvorrichtung nach Anspruch 1,
**dadurch gekennzeichnet,**
**dass** der erste Rippenabschnitt (1r1) und der zweite Rippenabschnitt (1r2) auf dem Rippenschlüssel derart in Flucht zueinander angeordnet sind, dass diese zusammen einen einzigen Rippenverlauf ergeben.

3. Schließvorrichtung nach Anspruch 1 oder 2,
**dadurch gekennzeichnet,**
**dass** bei vollständig in den Schlüsselkanal eingeführten Rippenschlüssel (1) die Wippe (2) so orientiert ist, dass einer der Tastköpfe (21, 22) in die Nut zwischen dem ersten Rippenabschnitt (1r1) und dem zweiten Rippenabschnitt (1r2) hineinragt, wobei vorzugsweise die Wippe (2) so gestaltet ist, dass die Wippe (2) ausschließlich mit dem Rippenschlüssel (1) direkten Kontakt hat.

4. Schließvorrichtung nach einem der vorhergehenden Ansprüche, **dadurch gekennzeichnet,**
**dass** der erste Tastkopf (21) und der zweite Tastkopf (22) identisch ausgeformt sind.

5. Schließvorrichtung nach Anspruch 4,
**dadurch gekennzeichnet,**
**dass** der erste Tastkopf (21) und der zweite Tastkopf (22) die Form eines flachen Zylinders aufweisen.

6. Schließvorrichtung nach einem der vorhergehenden Ansprüche, **dadurch gekennzeichnet,**
**dass** der erste Rippenabschnitt (1r1) eine Anschrägung (1a1) und der zweite Rippenabschnitt (1r2) eine Anschrägung (1a2) aufweisen, wobei die Anschrägungen (1a1, 1a2) so konfiguriert sind, dass beim Einführen des Rippenschlüssels (1) in den Schlüsselkanal die Anschrägung (1a2) des zweiten Rippenabschnitts (1r2) mit dem zweiten Tastkopf (22) in Kontakt gelangt und eine Drehung der Wippe (2) bewirkt derart, dass der erste Tastkopf (21) in die Nut zwischen dem ersten Rippenabschnitt (1r1) und dem zweiten Rippenabschnitt (1r2) gelangt, und
**dass** bei weiterem Einführen des Rippenschlüssels (1) in den Schlüsselkanal die Anschrägung (1a1) des ersten Rippenabschnitts (1r1) mit dem ersten Tastkopf (21) in Kontakt gelangt und eine Drehung der Wippe (2) bewirkt derart, dass der zweite Tastkopf (22) in die Nut zwischen dem ersten Rippenabschnitt (1r1) und dem zweiten Rippenabschnitt (1r2) gelangt.

7. Schließvorrichtung nach einem der vorangehenden Ansprüche,
**dadurch gekennzeichnet,**
**dass** der Schließzylinderkern (4k) eine Ausnehmung aufweist, in der ein Rippenabfragestift (3) radial zur Drehachse des Schließzylinderkerns (4k) bewegbar gelagert ist.

8. Schließvorrichtung nach Anspruch 7,
**dadurch gekennzeichnet,**
**dass** der Rippenabfragestift (3) ein Ende aufweist, welches mit einer Anschrägung (3a) versehen ist und konfiguriert ist, durch den zweiten Rippenabschnitt (1r2) beim Einführen des Rippenschlüssels (1) in den Schlüsselkanal radial verlagert zu werden.

9. Schließvorrichtung nach Anspruch 8
**dadurch gekennzeichnet,**
**dass** im Schließzylindergehäuse (4g) ein Gehäusestift (4gs) bewegbar gelagert ist und die Ausnehmung, in der der Rippenabfragestift (3) aufgenommen ist, so dimensioniert ist, dass ein teilweises Einfahren des Gehäusestifts (4gs) in die Ausnehmung ermöglicht ist.

10. Schließvorrichtung nach Anspruch 9
**dadurch gekennzeichnet,**
**dass** der Gehäusestift (4gs) beaufschlagt durch eine Gehäusefeder (4gf) bewegbar gelagert ist, wobei die Gehäusefeder (4gf) den Gehäusestift (4gs) radial zur Drehachse des Schließzylinderkern (4k) beaufschlagt.

11. Schließvorrichtung nach einem der vorangehenden Ansprüche,
**dadurch gekennzeichnet,**
**dass** die Wippe (2) einen Lagerzapfen (2z) aufweist, der Schließzylinderkern (4k) eine zum Lagerzapfen (2z) korrespondierende Aussparung (4a) aufweist, der Lagerzapfen (2z) in der Aussparung (4a) aufgenommen ist, wodurch die Wippe (2) drehbar im Schließzylinderkern (4k) gelagert ist und eine Erstreckungsrichtung der Aussparung (4a) die Drehachse (D) der Wippe (2) definiert.

12. Schließvorrichtung nach Anspruch 11
**dadurch gekennzeichnet,**
**dass** die Aussparung (4a) in Form einer zylindrischen Bohrung ist und die Zylinderachse der Aussparung (4a) kollinear zur Drehachse (D) der Wippe (2) ist.

13. Schließvorrichtung nach einem der vorangehenden Ansprüche,
**dadurch gekennzeichnet,**
**dass** der erste Rippenabschnitt (1r1) und der zweite Rippenabschnitt (1r2) schräg zur Einführrichtung des Rippenschlüssels (1) verlaufend angeordnet sind, insbesondere um einen Winkel im Bereich von plus/minus 1° bis plus minus 30°, vorzugsweise um plus/minus 2° bis plus/minus 20°, höchst bevorzugt plus/minus 2° gegenüber der Einführrichtung geneigt angeordnet sind.

14. Schließvorrichtung nach Anspruch 13,
**dadurch gekennzeichnet,**
**dass** im Schließzylinderkern (4k) zumindest ein Führungssteg (4f) angeordnet ist, der mit dem ersten Rippenabschnitt (1r1) und mit dem zweiten Rippenabschnitt (1r2) zusammenwirkt, wobei der zumindest eine Führungssteg (4f) gegenüber der Einführrichtung des Rippenschlüssels (1) schräg verlaufend angeordnet ist, wobei der Neigungswinkel des zumindest einen Führungsstegs (4f) gegenüber der Einführrichtung gleich dem der Neigungswinkel des ersten Rippenabschnitts (1r1) und des zweiten Rippenabschnitts (1r2) gegenüber der Einführrichtung ist.

15. Schließvorrichtung nach Anspruch 14,
**dadurch gekennzeichnet,**
**dass** im Schließzylinderkern zwei Führungsstege (4f) angeordnet sind, die zueinander parallel ausgerichtet sind und dabei einen Führungskanal (4ka) bilden, wobei der erste Rippenabschnitt (1r1) und der zweite Rippenabschnitt (1r2) zwischen den zwei Führungsstegen (4f) in dem Führungskanal (4ka) geführt sind.

## Claims

1. Locking device,
comprising a ribbed key (1) and a locking cylinder,
wherein the ribbed key (1) has a key back, two key side surfaces, and a key chest,
wherein the locking cylinder has a locking cylinder housing (4g) and a locking cylinder core (4k) rotatably mounted in the locking cylinder housing (4g),
wherein the locking cylinder core (4k) has a key channel into which the ribbed key (1) is insertable,
wherein a rocker (2) is rotatably mounted in the locking cylinder core (4k) about a rotation axis (D),
wherein the rocker (2) comprises a first sensing head (21) and a second sensing head (22), wherein the first sensing head (21) and the second sensing head (22) protrude into the key channel,
wherein the rocker (2) is configured such that when the ribbed key (1) is inserted into the key channel, the rocker (2) is rotated about the rotation axis (D) due to the contact of the ribbed key with at least the first sensing head (21) and the second sensing head (22),
**characterized in that**
the rotation axis (D) of the rocker (2) is oriented perpendicular to the key side surface of the ribbed key (1),
a first rib section (1r1) and a second rib section (1r2), which are separated from each other by a groove, are arranged on that one of the key side surfaces which faces the rocker (2).

2. Locking device according to claim 1,
**characterized in that**
the first rib section (1r1) and the second rib section (1r2) are arranged on the ribbed key in alignment with each other in such a way that together they form a single rib course.

3. Locking device according to claim 1 or 2,
**characterized in that**
when the ribbed key (1) is fully inserted into the key channel, the rocker (2) is oriented such that one of the sensing heads (21, 22) projects into the groove between the first rib section (1r1) and the second rib section (1r2), the rocker (2) preferably being designed such that the rocker (2) has direct contact with the ribbed key (1) only.

4. Locking device according to one of the preceding claims, **characterized in that**
the first sensing head (21) and the second sensing head (22) are formed identically.

5. Locking device according to claim 4,
**characterized in that**
the first sensing head (21) and the second sensing head (22) have the form of a flat cylinder.

6. Locking device according to one of the preceding claims, **characterized in that**
the first rib section (1r1) has a bevel (1a1)
and the second rib section (1r2) has a bevel (1a2), wherein the bevels (1a1, 1a2) are configured such that when the ribbed key (1) is inserted into the key channel, the bevel (1a2) of the second rib section (1r2) comes into contact with the second sensing head (22) and causes the rocker (2) to rotate in such a way that the first sensing head (21) enters the groove between the first rib section (1r1) and the second rib section (1r2), and
when further inserting the ribbed key (1) into the key channel, the bevel (1a1) of the first rib section (1r1) comes into contact with the first sensing head (21) and causes the rocker (2) to rotate in such a way that the second sensing head (22) enters the groove between the first rib section (1r1) and the second rib section (1r2).

7. Locking device according to one of the preceding claims, **characterized in that**
the locking cylinder core (4k) has a recess in which a rib detection pin (3) is mounted radially movable to the rotation axis of the locking cylinder core (4k).

8. Locking device according to claim 7,
**characterized in that**
the rib detection pin (3) has an end which is provided with a bevel (3a) and is configured to be displaced radially by the second rib section (1r2) when the ribbed key (1) is inserted into the key channel.

9. Locking device according to claim 8,
**characterized in that**
a housing pin (4gs) is movably mounted in the locking cylinder housing (4g) and the recess, in which the rib detection pin (3) is accommodated, is dimensioned such that partial insertion of the housing pin (4gs) into the recess is possible.

10. Locking device according to claim 9,
**characterized in that**
the housing pin (4gs) is movably mounted actuated by a housing spring (4gf), wherein the housing spring (4gf) acts on the housing pin (4gs) radially to the rotation axis of the locking cylinder core (4k).

11. Locking device according to one of the preceding claims, **characterized in that**
the rocker (2) has a bearing pin (2z), the locking cylinder core (4k) has a recess (4a) corresponding to the bearing pin (2z), the bearing pin (2z) is accommodated in the recess (4a), whereby the rocker (2) is rotatably mounted in the locking cylinder core (4k) and an extension direction of the recess (4a) defines the rotation axis (D) of the rocker (2).

12. Locking device according to claim 11,
**characterized in that**
the recess (4a) is in the form of a cylindrical bore and the cylindrical axis of the recess (4a) is collinear to the rotation axis (D) of the rocker (2).

13. Locking device according to one of the preceding claims, **characterized in that**
the first rib section (1r1) and the second rib section (1r2) are arranged inclined to the insertion direction of the ribbed key (1), in particular inclined by an angle in the range from plus/minus 1° to plus minus 30°, preferably by plus/minus 2° to plus/minus 20°, most preferably plus/minus 2° relative to the insertion direction.

14. Locking device according to claim 13,
**characterized in that**
at least one guide bar (4f) is arranged in the locking cylinder core (4k), which guide bar interacts with the first rib section (1r1) and with the second rib section (1r2), wherein the at least one guide bar (4f) is arranged inclined relative to the insertion direction of the ribbed key (1), wherein the inclination angle of the at least one guide bar (4f) relative to the insertion direction is equal to the inclination angle of the first rib section (1r1) and the second rib section (1r2) relative to the insertion direction.

15. Locking device according to claim 14,
**characterized in that**
two guide bars (4f) are arranged in the locking cylinder core, which are aligned parallel to each other and thereby form a guide channel (4ka), wherein the first rib section (1r1) and the second rib section (1r2) are guided between the two guide bars (4f) in the guide channel (4ka).

## Revendications

1. Dispositif de fermeture,
comprenant une clé à ailettes (1) et un cylindre de fermeture, dans lequel la clé à ailettes (1) comprend un dos de clé, deux faces latérales de clé et une face de clé,
le cylindre de fermeture présentant un boîtier de cylindre de fermeture (4g) et un noyau de cylindre de fermeture (4k) logé de manière rotative dans le boîtier de cylindre de fermeture (4g),
le noyau du cylindre de fermeture (4k) comportant un canal de clé dans lequel la clé à ailettes (1) peut être insérée,
une bascule (2) étant logée dans le noyau du cylindre de fermeture (4k) de manière à pouvoir tourner autour d'un axe de rotation (D), dans lequel la bascule (2) comprend une première tête de détection (21) et une seconde tête de détection (22), la première tête de détection (21) et la seconde tête de détection (22) faisant saillie dans le canal de la clé, dans lequel la bascule (2) est configurée de telle sorte que, lors de l'insertion de la clé à ailettes (1) dans le canal de clé, en raison du contact de la clé à ailettes avec au moins la première tête de détection (21) et la deuxième tête de détection (22), la bascule (2) est tournée autour de l'axe de rotation (D),
**caractérisé en ce que**
l'axe de rotation (D) de la bascule (2) est orienté perpendiculairement à la surface latérale de la clé à ailettes (1),
sur celle des surfaces latérales de la clé qui est orientée vers la bascule (2), sont disposées une première partie d'ailette (1r1) et une deuxième partie d'ailette (1r2) qui sont séparées l'une de l'autre par une rainure.

2. Dispositif de fermeture selon la revendication 1,
**caractérisé en ce que**
la première partie d'ailette (1r1) et la deuxième partie d'ailette (1r2) sont disposées en alignement l'une par rapport à l'autre sur la clé à ailettes de telle sorte qu'elles forment ensemble un seul tracé d'ailettes.

3. Dispositif de fermeture selon la revendication 1 ou 2,
**caractérisé en ce que**
lorsque la clé à ailettes (1) est entièrement insérée dans le canal de la clé, la bascule (2) est orientée de telle sorte que l'une des têtes de détection (21, 22) pénètre dans la rainure entre la première partie d'ailette (1r1) et la deuxième partie d'ailette (1r2), la bascule (2) étant de préférence conçue de telle sorte que la bascule (2) est exclusivement en contact direct avec la clé à ailettes (1).

4. Dispositif de fermeture selon l'une des revendications précédentes, **caractérisé en ce que**
la première tête de détection (21) et la deuxième tête de détection (22) sont de forme identique.

5. Dispositif de fermeture selon la revendication 4,
**caractérisé en ce que**
la première tête de détection (21) et la deuxième tête de détection (22) ont la forme d'un cylindre plat.

6. Dispositif de fermeture selon l'une des revendications précédentes, **caractérisé en ce que**
la première partie d'ailette (1r1) présente un biseau (1a1) et la deuxième partie d'ailette (1r2) présentent un biseau (1a2), les biseaux (1a1, 1a2) étant configurés de telle sorte que, lors de l'introduction de la clé à ailettes (1) dans le canal de clé, le biseau (1a2) de la deuxième partie de d'ailette (1r2) vient en contact avec la deuxième tête de détection (22) et provoque une rotation de la bascule (2) de telle sorte que la clé à ailettes (1r2) est en contact avec la deuxième tête de détection (22), que la première tête de détection (21) arrive dans la rainure entre la première partie d'ailette (1r1) et la deuxième partie d'ailette (1r2), et
lorsque la clé à ailettes (1) continue à être introduite dans le canal de clé, le biseau (1a1) de la première partie d'ailette (1r1) vient en contact avec la première tête de détection (21) et provoque une rotation de la bascule (2) de telle sorte que la deuxième tête de détection (22) arrive dans la rainure entre la première partie d'ailette (1r1) et la deuxième partie d'ailette (1r2).

7. Dispositif de fermeture selon l'une des revendications précédentes, **caractérisé en ce que**
le noyau du cylindre de fermeture (4k) présente un évidement dans lequel une goupille de détection à ailettes (3) est montée de manière mobile radialement par rapport à l'axe de rotation du noyau du cylindre de fermeture (4k).

8. Dispositif de fermeture selon la revendication 7,
**caractérisé en ce que**
la goupille de détection à ailettes (3) a une extrémité qui est pourvue d'un biseau (3a) et est configurée pour être déplacée radialement par la deuxième partie d'ailette (1r2) lors de l'insertion de la clé à ailettes (1) dans le canal de clé.

9. Dispositif de fermeture selon la revendication 8,
**caractérisé en ce que**
une goupille de boîtier (4gs) est logée de manière mobile dans le boîtier de cylindre de fermeture (4g) et que l'évidement dans lequel la goupille de détection à ailettes (3) est logée est dimensionné de telle sorte qu'une entrée partielle de la goupille de boîtier (4gs) dans l'évidement est possible.

10. Dispositif de fermeture selon la revendication 9,
**caractérisé en ce que**
la goupille de boîtier (4gs) est logée de manière mobile et sollicitée par un ressort de boîtier (4gf), le ressort de boîtier (4gf) sollicitant la goupille de boîtier (4gs) radialement par rapport à l'axe de rotation du noyau de cylindre de fermeture (4k).

11. Dispositif de fermeture selon l'une des revendications précédentes, **caractérisé en ce que**
la bascule (2) présente un tourillon (2z), le noyau de cylindre de fermeture (4k) présente un évidement (4a) correspondant au tourillon (2z), le tourillon (2z) est logé dans l'évidement (4a), ce qui fait que la bascule (2) est logée de manière rotative dans le noyau de cylindre de fermeture (4k) et une direction d'extension de l'évidement (4a) définit l'axe de rotation (D) de la bascule (2).

12. Dispositif de fermeture selon la revendication 11,
**caractérisé en ce que**
l'évidement (4a) a la forme d'un alésage cylindrique et que l'axe cylindrique de l'évidement (4a) est colinéaire à l'axe de rotation (D) de la bascule (2).

13. Dispositif de fermeture selon l'une des revendications précédentes, **caractérisé en ce que**
la première partie d'ailette (1r1) et la deuxième partie d'ailette (1r2) sont disposées de manière inclinée par rapport à la direction d'insertion de la clé à ailettes (1), en particulier sont disposées de manière inclinée d'un angle dans la plage de plus ou moins 1° à plus ou moins 30°, de préférence de plus ou moins 2° à plus ou moins 20°, de manière très préférée de plus ou moins 2° par rapport à la direction d'insertion.

14. Dispositif de fermeture selon la revendication 13,
**caractérisé en ce que**
dans le noyau de cylindre de fermeture (4k) est disposée au moins une barrette de guidage (4f) qui coopère avec la première partie d'ailette (1r1) et avec la deuxième partie d'ailette (1r2), la au moins une barrette de guidage (4f) étant disposée de manière inclinée par rapport à la direction d'insertion de la clé à ailette (1), l'angle d'inclinaison de ladite au moins une barrette de guidage (4f) par rapport à la direction d'insertion étant égal à l'angle d'inclinaison de la première partie d'ailette (1r1) et de la deuxième partie d'ailette (1r2) par rapport à la direction d'insertion.

15. Dispositif de fermeture selon la revendication 14,
**caractérisé en ce que**
dans le noyau du cylindre de fermeture sont disposées deux barrettes de guidage (4f) qui sont orientées parallèlement l'une à l'autre et forment ainsi un canal de guidage (4ka), la première partie d'ailette (1r1) et la deuxième partie d'ailette (1r2) étant guidées dans le canal de guidage (4ka) entre les deux barrettes de guidage (4f).
